# DEMANDE DE BREVET EUROPEEN

(11) **EP 4 375 764 A1**
(43) Date de publication de la demande: **29.05.2024**
(21) Numéro de dépôt: 22209439.3
(22) Date de dépôt: 24.11.2022
(51) Int. Cl.: G04D 1/06, G04D 7/00, G04D 7/12

(54) **DISPOSITIF DE CONTRÔLE DE PIÈCE D'HORLOGERIE**

(71) Demandeur: Omega SA, 2502 Bienne (CH)
(72) Inventeur: LEHMANN, José, 2022 Bevaix (CH)
(74) Mandataire: ICB SA

(57) **Abrégé**

Un aspect de l'invention concerne un dispositif (100) de contrôle de pièce d'horlogerie, comportant une boîte (1) recevant des calottes (200) ou têtes de montre (300), chaque calotte (200) renfermant un mouvement (400) et son organe de commande (410) saillant, la boîte (1) comportant, amovibles et empilables l'un sur l'autre, un fond (20), un cadre (90) comportant au moins un support de mesure (500) constituant un appui inférieur d'une calotte (200) ou d'une tête de montre (300), et une partie supérieure comportant un couvercle (10) avec élément de verrouillage (16) pour comprimer un élément résilient supérieur (80, 83) et maintenir chaque calotte (200) et/ou chaque tête de montre (300), chaque support de mesure (500) est supporté par une semelle en matériau résilient (921) et porte un capteur interne (510) d'écoute de la marche, chaque mouvement (400) de la boîte (1) est isolé phoniquement des autres mouvements (400) par d'autres éléments résilients (60; 70; 80; 922; 931; 932; 933) que comporte la boîte (1).

## Description

### Domaine technique de l'invention

L'invention concerne un dispositif de contrôle de pièce d'horlogerie, comportant au moins une boîte agencée pour la réception de calottes et/ou de têtes de montre, chaque dite calotte renfermant un mouvement d'horlogerie dont un organe de commande est saillant par rapport à ladite calotte, chaque dite tête de montre renfermant un tel mouvement d'horlogerie, chaque dite boîte comportant au moins, amovibles et empilables l'un sur l'autre, un fond, un cadre comportant au moins un support de mesure agencé pour constituer un appui inférieur d'une dite calotte ou d'une dite tête de montre, et une partie supérieure comportant au moins un couvercle muni d'au moins un élément de verrouillage agencé pour coopérer de façon complémentaire avec une structure de verrouillage que comporte ledit fond dans une position de fermeture et de verrouillage de ladite boîte dans laquelle position de fermeture et de verrouillage au moins un élément résilient supérieur intercalé entre ledit cadre et ledit couvercle est comprimé pour maintenir chaque dite calotte et/ou chaque dite tête de montre que renferme ladite boîte.

L'invention concerne le domaine des contrôles ou réglages des mouvements d'horlogerie, des têtes de montre, des pièces d'horlogerie.

### Arrière-plan technologique

Le document EP3410234B1 au nom de OMEGA SA décrit une boîte recevant une pluralité de têtes de montres, bien protégées, au contact desquelles peut accéder un palpeur ou un microphone.

Dans l'art antérieur, pour les contrôles terminaux du cycle de fabrication, les mouvements d'horlogerie sont disposés dans des boîtes ou des posages, disposés à leur tour dans des compartiments donnant accès à un microphone, ou bien dans le fond desquels est agencé un microphone monté sur une structure suspendue. Le mouvement comprend sa tige de remontoir surmontée d'une couronne et les mouvements sont placés chacun dans leur compartiment de façon à ce que la couronne vienne en contact avec le microphone. Le tic-tac de la montre peut ainsi être capté, et le signal ainsi capté est transmis à un circuit de traitement.

Lorsque l'on souhaite réaliser ces mesures sur une tête de montre pour notamment obtenir des mesure plus proche du fonctionnement en conditions réelles il est difficile de procéder de la même manière, car la tige munie de sa couronne est un élément délicat que l'on risque de blesser lors de la mise en place de la tête de montre dans les compartiments. Ce problème est amplifié lorsque la tête de montre comprend en outre des boutons-poussoirs tels que des poussoirs de chronographe.

Un problème supplémentaire réside dans le fait que la forme, la taille et la position des couronnes ne sont pas identiques d'une boîte à l'autre, ce qui nécessite une multitude de posages différents ce qui n'est ni pratique ni économique.

Il a aussi été proposé de placer la tête de montre dans un dispositif de manière à ce que la glace vienne en contact avec le microphone. Cette solution n'est toutefois pas satisfaisante, car le microphone est en relation avec le mouvement via la glace et le joint de glace qui amortit l'onde acoustique et ne permet pas d'écouter le mouvement de façon optimale. Un autre problème connu concerne la pollution sonore, quand on effectue un contrôle vibratoire, notamment acoustique, sur un mouvement d'horlogerie entouré d'autres mouvements qui fonctionnent également.

### Résumé de l'invention

L'invention se propose d'améliorer les conditions des contrôles de marche en fin de cycle de fabrication, aussi bien pour des mouvements non encore emboîtés, conditionnés dans des calottes ad hoc, que pour des têtes de montre prêtes à l'emploi. L'invention concerne un dispositif basé sur l'utilisation de boîtes propres à renfermer ces mouvements en calottes ou têtes de montre, en les protégeant, en les orientant dans une position de mesure, et en isolant acoustiquement chacun de ces mouvements des autres mouvements contenus dans la même boîte.

A cet effet, l'invention concerne un dispositif de contrôle de pièce d'horlogerie selon la revendication 1.

Un autre aspect de l'invention concerne un procédé de contrôle et/ou de réglage d'une pièce d'horlogerie.

### Brève description des figures

Les buts, avantages et caractéristiques de l'invention apparaîtront mieux dans la description détaillée qui va suivre, en référence aux dessins annexés, où :
- la figure 1 représente, de façon schématisée et en perspective, une boîte que comporte un dispositif selon l'invention, dans une variante particulière nullement limitative, cette boîte comportant, de bas en haut, un fond, une ceinture et un couvercle, renfermant des têtes de montre pour leur transport et leur mesure; cette boîte est dans une position de fermeture et de verrouillage, dans laquelle la fermeture à force du couvercle sur le fond, via la ceinture, comme différents éléments résilients disposés sous, autour et sur les têtes de montre pour les plaquer sur des supports de mesure non visibles sur cette figure. Les têtes de montre sont visibles au travers d'une fenêtre que comporte la ceinture dans une variante non limitative. Le fond, la ceinture et le couvercle, comportent des éléments de préhension permettant leur manipulation par un manipulateur robotisé;
- la figure 2 représente, de façon schématisée et en perspective, le fond de la boîte de la figure 1, qui comporte une fenêtre inférieure d'accès à un circuit imprimé. Ce fond est muni de colonnes, lesquelles comportent chacune en partie supérieure une gorge agencée pour coopérer avec un des tiroirs coulissants supérieurs visibles sur la figure 1. Le fond comporte ici sur sa face supérieure deux pieds et deux logements, agencés pour faciliter un empilage de précision tout en imposant une position angulaire particulière d'empilage;

- la figure 3 représente, de façon schématisée et en perspective, la ceinture de la boîte de la figure 1, qui comporte, de part et d'autre d'un capot de protection de moyens de stockage d'énergie, ici des batteries, deux rangées de têtes de montres, chaque tête de montre entourée par un premier élément résilient latéral, et chaque rangée entourée par un deuxième élément résilient latéral agencé pour se loger dans une chambre de la ceinture et comprimer chaque premier élément résilient latéral autour de chaque tête de montre. Un symbole graphique sur un côté de la ceinture identifie le type de produit auquel est destinée cette ceinture. Des pieds sont visibles en partie inférieure pour l'empilage en coopération avec les logements du fond, un tenon détrompeur est visible en partie supérieure, ainsi que quatre logements pour l'empilage du couvercle;
- la figure 4 représente, de façon schématisée et en perspective, le couvercle de la boîte de la figure 1, qui comporte deux tiroirs coulissants pour le verrouillage de la boîte en compression des éléments résilients. Des pieds sont visibles en partie inférieure pour l'empilage en coopération avec les logements de la ceinture, un alésage détrompeur est visible en partie supérieure pour l'empilage éventuel entre boîtes, ainsi que quatre logements pour un tel empilage;
- les figures 5 à 14 représentent, de façon schématisée en en perspective éclatée, de bas en haut, les principaux constituants de la boîte de la figure 1:
- la figure 5 représente le fond visible sur la figure 2, avec ses colonnes et leurs écrous de blocage inférieurs;
- la figure 6 représente un cadre qui supporte sur sa partie supérieure dix semelles en matériau résilient souple permettant le rattrapage de jeu piétées par des clips en plastique, et sur chacune desquelles est monté suspendu un support de mesure particulier. La partie inférieure porte un module électronique, qui porte les moyens de stockage d'énergie au travers d'un porte-batteries, et qui est câblé avec des capteurs internes disposés sous les supports de mesure;
- la figure 7 représente un élément résilient inférieur qui comporte un plateau de calage pour le maintien, le calage inférieur, et l'orientation de chaque tête de montre, et qui est enfichable par des pieds sur les semelles en matériau résilient;
- la figure 8 représente la ceinture de la figure 3, on voit une des chambres logeant et resserrant le deuxième élément résilient latéral et tout ce qu'il enserre;
- la figure 9 représente deux rangées d'un premier élément résilient latéral agencé pour maintenir et amortir la glace et le fond de la tête de montre;
- la figure 10 représente le deuxième élément résilient latéral enserrant les premiers éléments résilients latéraux;
- la figure 11 représente les têtes de montre;
- la figure 12 représente deux éléments résilients supérieurs, chacun agencé pour presser une rangée de cinq têtes de montres dans la position de fermeture et de verrouillage;
- la figure 13 représente les deux tiroirs de verrouillage visibles sur les figures 1 et 4, avec leur rainures à oeil destinées à coopérer avec les gorges de colonnes du fond;
- la figure 14 représente le couvercle de la figure 4;
- les figures 15 à 24 représentent, de façon schématisée en en perspective éclatée, de haut en bas, les constituants de la boîte de la figure 1, en vue inversée par rapport aux figures 5 à 14:
   - la figure 15 représente le fond;
   - la figure 16 représente le cadre et le module électronique;
   - la figure 17 représente l'élément résilient inférieur;
   - la figure 18 représente la ceinture, on voit une surface d'appui des batteries au niveau de leur capot de protection;
   - la figure 19 représente les deux rangées du premier élément résilient latéral;
   - la figure 20 représente le deuxième élément résilient latéral;
   - la figure 21 représente les têtes de montre;
   - la figure 22 représente les deux éléments résilients supérieurs;
   - la figure 23 représente les deux tiroirs de verrouillage avec leur rainures à oeil;
   - la figure 24 représente le couvercle;
- la figure 25 représente de façon schématisée et en vue de dessus, le couvercle de la boîte de la figure 1;
- la figure 26 représente de façon schématisée en section par le plan AA de la figure 25, la boîte de la figure 1;
- la figure 27 représente de façon schématisée en section par le plan BB de la figure 25, la boîte de la figure 1;
- les figures 28 à 31 illustrent, de façon analogue aux figures 1 à 4, une autre variante de boîte qui renferme des calottes comportant chacune un mouvement:
   - la figure 28 représente, de façon schématisée et en perspective, la boîte complète, renfermant des calottes;
   - la figure 29 représente le fond de la boîte de la figure 28;
   - la figure 30 représente la ceinture de la boîte de la figure 28, les calottes sont maintenues chacune par un nid formant pince, inséré par des pieds dans la semelle en matériau résilient;
   - la figure 31 représente le couvercle de la boîte de la figure 28;
- les figures 32 à 38 représentent, de façon schématisée en en perspective éclatée, de bas en haut, les principaux constituants de la boîte de la figure 28:
   - la figure 32 représente les colonnes du fond et leurs écrous de blocage inférieurs;
   - la figure 33 représente le fond visible sur la figure 29;
   - la figure 34 représente un cadre similaire à celui de la figure 6;
   - la figure 35 représente la ceinture de la figure 30;
   - la figure 36 représente deux rangées de nids enfichables formant pinces pour orienter et serrer les calottes;
   - la figure 37 représente les calottes;
   - la figure 38 représente le couvercle de la figure 31;
- les figures 39 à 45 représentent, de façon schématisée en en perspective éclatée, de haut en bas, les constituants de la boîte de la figure 28, en vue inversée par rapport aux figures 32 à 38:
   - la figure 39 représente les colonnes du fond et leurs écrous de blocage inférieurs;
   - la figure 40 représente le fond;
   - la figure 41 représente le cadre;
   - la figure 42 représente la ceinture;
   - la figure 43 représente les nids enfichables;
   - la figure 44 représente les calottes;
   - la figure 45 représente le couvercle;
- la figure 46 représente de façon schématisée et en vue de dessus, le couvercle de la boîte de la figure 28;
- la figure 47 représente de façon schématisée en section par le plan AA de la figure 46, la boîte de la figure 28;
- la figure 48 représente de façon schématisée en section par le plan BB de la figure 46, la boîte de la figure 28;
- la figure 49 représente de façon schématisée, en section par le plan BB des figures 27 et 46, une variante particulière représentant la boîte de la figure 1 renfermant des têtes de montres sur la partie gauche, et la boîte de la figure 28 renfermant des calottes en partie droite;
- la figure 50 représente de façon schématisée, en section par un axe de révolution, un support de mesure comportant un pavillon en forme de cloche renversée, dont le côté le plus évasé est tourné vers l'objet à mesurer, ici une calotte renfermant un mouvement, dont la couronne d'extrémité de la tige de commande est en contact avec la partie intérieure de ce pavillon, qui est dans cette réalisation particulière non limitative sensiblement conique. Ce pavillon guide les vibrations vers une partie plus massive faisant concentrateur solidaire d'un socle sous lequel est maintenu un capteur, ici un capteur piézo dans cet exemple particulier. Ce socle comporte une fente pour recevoir le câble de liaison du capteur avec un module électronique;
- la figure 51 représente de façon schématisée, en section par un axe de révolution, le support de mesure qui est ici en appui sur une zone de mesure d'un chant d'une tête de montre, plus particulièrement entre deux cornes voisines de cette tête de montre;
- la figure 52 représente, de façon schématisée et en perspective, un cadre destiné à recevoir les semelles en matériau résilient et différents éléments résilients inférieurs. Ici ce cadre comporte, en symétrie autour d'une partie médiane occupée par des batteries, montées dans un porte-batteries solidaire d'un module électronique visible sous le cadre, deux rangées de cinq réseaux de trous comportant chacun, autour d'un orifice central, un groupe extérieur de quatre trous pour recevoir des clips de piétage d'une semelle en matériau résilient, et un groupe intérieur de quatre trous pour recevoir des pieds d'éléments résilients inférieurs, notamment des nids dans le cas des calottes. Le cadre comporte avantageusement des marquages diamétralement opposés, l'un pour montrer la position du côté « fond » des mouvements d'horlogerie, l'autre pour montrer la position du côté « cadran » de ces mouvements; le cadre comporte avantageusement des détrompeurs mécaniques pour bien orienter ces côtes fond et cadran avec des marquages correspondants que comporte le fond et/ou la ceinture de la boîte;

- la figure 53 représente, de façon schématisée et en perspective, une boîte assemblée vue par le dessous, le fond comporte une fenêtre donnant accès à au moins un module électronique que comporte cette boîte;
- la figure 54 représente, de façon schématisée et en vue de côté, une variante de ceinture comportant un passage sous le capot de protection des batteries, ainsi qu'un marquage en bas-relief indiquant le côté cadran de calottes pour lesquelles est réalisée cette ceinture;
- la figure 55 représente, de façon schématisée et en vue de côté, une autre variante de ceinture entièrement pleine sous le capot de protection des batteries, ainsi qu'un marquage similaire en bas-relief indiquant le côté cadran de calottes pour lesquelles est réalisée cette ceinture;
- la figure 56 représente, de façon schématisée et en vue de dessus, une semelle en matériau résilient comportant un réseau de trous avec, autour d'un orifice central, un groupe extérieur de quatre trous pour recevoir des clips de piétage sur le cadre de la figure 52, et un groupe intérieur de quatre trous pour recevoir des pieds d'éléments résilients inférieurs, notamment des nids dans le cas des calottes; l'orifice central est bordé par un bourrelet couvrant une gorge de réception du socle d'un support de mesure selon la figure 50 ou 51, et l'élément en matériau résilient comporte une gorge de passage de câble et un rétrécissement 490 faisant pince pour immobiliser ce câble;
- la figure 57 représente, de façon schématisée et en section par l'axe de révolution d'un support de mesure selon la figure 50 ou 51, l'assemblage par clipage de ce support de mesure, équipé d'un capteur piézo interne à sa partie inférieure, dans la gorge de la semelle en matériau résilient de la figure 56; le câble de liaison du capteur piézo est logé et pincé dans la gorge de la semelle en matériau résilient;
- la figure 58 représente, de façon schématisée une liaison sans fil, par exemple infra-rouge, entre d'une part le capteur piézo de la figure 57, et d'autre part des moyens externes à la boîte, et que comprend le dispositif selon l'invention, par exemple ici des moyens de détection agencés pour recueillir les informations du capteur piézo interne ou d'un module électronique 51, et un capteur externe, associés à un système de pilotage centralisé que comporte le dispositif;
- la figure 59 représente, de façon schématisée, et en perspective, un dispositif selon l'invention, comportant de telles boîtes et leurs accessoires, notamment des calottes, et comportant d'une part des moyens de manipulation de ces boîtes, et d'autre part des têtes fixes ou mobiles comportant des capteurs ou des outils de réglage;
- la figure 60 est un schéma-blocs des étapes principales d'un procédé de contrôle et/ou de réglage de mouvement d'horlogerie mis en oeuvre avec de telles boîtes et avec ce dispositif.

### Description détaillée de l'invention

L'invention concerne un dispositif 100 de contrôle de pièce d'horlogerie, comportant au moins une boîte 1 agencée pour la réception de calottes 200 et/ou de têtes de montre 300. Les figures 1 à 58 illustrent différentes variantes de telles boîtes 1 propres à l'invention, et certains de leurs constituants particuliers.

Chaque calotte 200 renferme un mouvement d'horlogerie 400, dont un organe de commande 410, tel une tige de remontage et/ou de mise à l'heure, est saillant par rapport à la calotte 200, selon une direction radiale DR.

Chaque tête de montre 300 renferme un tel mouvement d'horlogerie 400.

Chaque boîte 1 comporte au moins, amovibles et empilables l'un sur l'autre, un fond 20, un cadre 90 comportant au moins un support de mesure 500 agencé pour constituer un appui inférieur d'une calotte 200 ou d'une tête de montre 300, et une partie supérieure.

Le cadre 90 comporte au moins un support de mesure 500 innovant, qui sera détaillé plus loin, et qui est agencé pour constituer un appui inférieur d'une telle calotte 200 ou d'une telle tête de montre 300, dans une position de mesure.

Cette partie supérieure comporte au moins un couvercle 10, qui est muni d'au moins un élément de verrouillage 16, notamment un tiroir, qui est agencé pour coopérer de façon complémentaire avec une structure de verrouillage 23 que comporte le fond 20 dans une position de fermeture et de verrouillage de la boîte 1. Dans cette position de fermeture et de verrouillage, au moins un élément résilient supérieur 80, 83, qui est intercalé entre le cadre 90 et le couvercle 10, ou qui est porté par le couvercle 10, est comprimé par le verrouillage d'un élément de verrouillage 16, pour maintenir chaque calotte 200 et/ou chaque tête de montre 300 que renferme la boîte 1. Dans l'exemple non limitatif illustré par les figures, l'élément de verrouillage 16 est un tiroir coulissant dans des gorges du couvercle 10, et qui comporte des rainures à oeil, qui coopèrent avec les gorges d'extrémité de deux colonnes 23 fixées au fond 20, notamment par le moyen d'un écrou 230 ou similaire. Un arrêt par clipage maintient la position de fin de course de verrouillage de ces tiroirs.

Selon l'invention, chaque support de mesure 500 est supporté par une semelle en matériau résilient souple permettant le rattrapage de jeu 921, et est sans contact direct avec le cadre 90 ni avec le fond 10. Ce support de mesure 500 est agencé pour porter au moins un capteur interne 510 agencé pour écouter la marche d'un mouvement d'horlogerie 400 renfermé dans une calotte 200 ou une tête de montre 300, dans cette position de fermeture et de verrouillage, où l'extrémité distale 411 de l'organe de commande 410 dans le cas d'une calotte 200, ou respectivement une zone d'appui 301, par exemple entre les cornes 300, d'une tête de montre 300, est en appui sur le support de mesure 500, sur un chant de cet organe de commande 410 ou respectivement de la tête de montre 300. Et chaque mouvement d'horlogerie 400 contenu dans la boîte 1 est isolé phoniquement des autres mouvements d'horlogerie 400 que comporte la boîte 1 par d'autres éléments résilients 60, 70, 80, 922, 931, 932, 933 que comporte la boîte 1.

Plus particulièrement, certains éléments résilients 60, 70, 80, 922, 932, 933, constituent ou comportent des réceptacles agencés pour entourer une calotte 200 ou une tête de montre 300 en la séparant des calottes 200 ou des têtes de montre 300 voisines, au moins au niveau du côté fond et du côté cadran du mouvement d'horlogerie 400 que renferme la calotte 200 ou la tête de montre 300.

Plus particulièrement, certains éléments résilients 922, 931, 933, sont agencés pour positionner angulairement une calotte 200 ou une tête de montre 300 par rapport à un support de mesure 500, dans un plan perpendiculaire à un plan principal défini par le cadre 90. Ainsi on positionne la direction radiale DR d'une calotte 200 perpendiculairement à ce plan principale. Et on positionne de la même façon la zone d'appui 301 choisie pour effectuer la mesure de la tête de montre 300 dans la bonne orientation, tel que visible sur la figure 49, qui illustre les deux cas: tête de montre 300 à gauche, et calotte 200 à droite.

Plus particulièrement, certains éléments résilients 932, 933, 80, 83, sont agencés pour coiffer d'autres éléments résilients 922, 931, 933, 932, pour enserrer au plus près chaque calotte 200 ou chaque tête de montre 300 dans la position de fermeture et de verrouillage.

Plus particulièrement, au moins un élément résilient, ou plus particulièrement encore chaque élément résilient 60, 70, 80, 921, 922, 931, 932, 933, 80, 83, que comporte la boîte 1 est en matériau résilient souple permettant le rattrapage de jeu, ou comporte un tel matériau résilient de chaque côté destiné à être en contact avec une calotte 200 ou une tête de montre 300. La souplesse d'un tel élément résilient est essentiellement liée à sa forme, ces éléments assurent deux fonctions majeures: l'isolation et la reprise de jeux (de l'ordre du millimètre). Certains éléments résilients faisant fonction de pince, comme des nids 922 destinés à recevoir des calottes, ont une structure en matière plastique, comportant des éléments résilients faisant pince, injectée pour faciliter la fabrication de bras de pince 601 qu'ils comportent, cette structure est avantageusement garnie intérieurement de matériau résilient souple permettant le rattrapage de jeu. Le même type de fabrication peut concerner d'autres éléments résilients de la boîte, comme par exemple un premier élément résilient latéral 933 ou un deuxième élément résilient latéral 932 exposés plus loin.

Plus particulièrement et comme dans toutes les variantes illustrées par les figures, la partie supérieure comporte au moins une ceinture 30 amovible, qui est agencée pour être empilée entre le fond 20 et le couvercle 10. Cette ceinture 30 comporte au moins une chambre 33 traversante, qui est agencée pour entourer directement ou indirectement une pluralité de calottes 200 ou de têtes de montre 300 isolées des parois de la chambre 33 par au moins un élément résilient 922, 931, 932, 933.

Plus particulièrement, la structure de verrouillage que comporte le fond 20 comporte des colonnes 23, qui traversent au moins un module électronique 51 agencé pour être posé sur le fond 20. Le module électronique 51 est caché par le cadre 90 pour éviter tout contact entre ses composants et des moyens de stockage d'énergie 52, notamment des batteries ou similaires, disposés du côté opposé. Et ce fond 20 comporte au moins une fenêtre 24, qui est agencée pour le raccordement de circuits externes d'échange de données avec au moins un tel module électronique 51, et pour le raccordement de circuits externes d'alimentation de ces moyens de stockage d'énergie 52, lesquelles sont protégées par le cadre 90. Le porte-batteries 53 peut comporter une structure rigide, clipée sur le cadre 90. Le module électronique 51 comporte des repères identifiant le côté fond et le côté cadran des mouvements 400.

Plus particulièrement, la ceinture 30 comporte au moins un capot 34 pour l'isolation et la protection de ces moyens de stockage d'énergie 52, fixés dans un compartiment 53, notamment un porte-batteries, porté par le cadre 90 ou par au moins un module électronique 51. Ce capot 34 comporte avantageusement une butée intérieure 341, notamment résiliente, face aux moyens de stockage d'énergie 52.

Plus particulièrement, la semelle en matériau résilient 921 comporte, autour d'un orifice central 47, un réseau de premiers trous 45, qui sont agencés pour recevoir des moyens de fixation, notamment et non limitativement des clips élastiques 91 agencés pour coopérer avec un réseau de trous de fixation 9210 que comporte le cadre 90, ces clips élastiques 91 sont de préférence en matière plastique. La semelle en matériau résilient 921 comporte encore un réseau de deuxièmes trous 46, lesquels font face à des passages 9220 que comporte le cadre 90, ces deuxièmes trous 46 sont agencés pour recevoir des pieds 9221 que comportent certains des éléments résilients 60, 70, 80, 922, 931, 932, 933. Un bourrelet 478 entoure l'orifice central 47, et comporte une gorge intérieure 48 pour le logement d'un socle 503 d'un support de mesure 500. Ainsi chaque support de mesure 500 est suspendu et isolé électriquement du cadre 90 et de la structure de la boîte 1; et il en est de même des mouvements 400, des calottes 200, et des têtes de montre 300.

Plus particulièrement, tel que visible sur la variante des figures 28 à 48, le dispositif 100 comporte des calottes 200 universelles adaptées à toutes les boîtes 1 que comporte le dispositif 100: les calottes 200 sont extérieurement toutes identiques pour un dispositif 100 donné; les boîtes 1 quant à elles peuvent recevoir, selon le besoin, des équipements, en en particulier les éléments résilients adaptés aux objets à tester: calottes 200 ou têtes de montre 300. La figure 49 montre un cas d'école théorique où une chambre 33 reçoit des têtes de montre, et où l'autre reçoit des calottes 200, ce que permet la configuration des boîtes 1 selon l'invention, même si cela ne constitue pas la meilleure solution en termes de logistique, car il est plus facile de gérer des boîtes 1 comportant chacune un contenu uniforme.

Si les calottes 200 sont extérieurement toutes identiques pour un dispositif 100 donné, elles diffèrent intérieurement selon la nature du mouvement 400 destiné à y être inséré, et chaque modèle est adapté pour projeter la partie distale 411 de l'organe de commande 410 par rapport à un axe de référence commun à toutes les calottes 200: par rapport au profil extérieur et à une référence unique, la cote de mise en appui sur un support 500 est identique pour toutes les calottes 200 même contenant des mouvements 400 différents les uns des autres. Plus particulièrement, la calotte 200 comporte des plateaux extérieurs plans 218, 238, formant respectivement un fond 210 et un couvercle 230, qui la délimitent, et qui encadrent des portées 219, respectivement 239, du fond 210 et du couvercle 230; ces portées 219 et 239 sont en appui encastré sur une bague de transport 220 qui porte le mouvement 400 et détermine son orientation, la direction radiale DR, et l'excentration de la partie distale 411 de l'organe de commande 410 par rapport à un axe de référence commun à toutes les calottes 200, l'excentration étant identique pour toutes les calottes 200 et tous les mouvements 400. Les chants de ces plateaux extérieurs plans 218, 238, comportent de préférence des surfaces de références planes 240P, qui définissent l'axe de référence DC par rapport auquel est déterminée l'excentration de la couronne. Le fond 210, le couvercle 230, et la bague de transport 220 comportent un relief d'indexage 217, 237, 227, tel qu'une encoche ou similaire. De préférence ils comportent encore un relief d'orientation 216, 236, 226, permettant de déterminer, en relation avec le relief d'indexage, l'emplacement du côté cadran et du côté fond du mouvement 400.

Plus particulièrement, pour la réception de chaque calotte 200, la boîte 1 comporte un réceptacle inférieur 60, qui est plus particulièrement un nid 922 résilient enfichable par des pieds 9220 sur une semelle en matériau résilient 921, et qui comporte intérieurement des empreintes femelles correspondant à une partie du contour extérieur de plateaux extérieurs plans 218, 238, de la calotte 200, avec des appuis agencés pour coopérer avec des surfaces de références planes 240P de la calotte 200. Les nids 922 comportent avantageusement des lames élastiques 601, avec un bourrelet ou un bec d'extrémité 602, qui sont agencées pour maintenir emprisonnée une calotte 200 en appui sur un support de mesure 500 au niveau de l'extrémité distale 411 d'un organe de commande 410 d'un mouvement 400 enfermé dans la calotte 200, dans une position de mesure dans laquelle la direction radiale DR de l'organe de commande 410 est alignée avec le support de mesure 500. Les nids 922 peuvent être unitaires, tel que représenté sur les figures, ou multiples; la configuration unitaire facilite l'enfichage sur la semelle en matériau résilient 921.

Plus particulièrement, tel que visible sur la variante des figures 1 à 27, la boîte 1 est agencée pour la réception de têtes de montre 300, et comporte, pour la réception de chaque tête de montre 300, au moins un élément résilient inférieur 70 qui comporte un plateau de calage 931 agencé pour le maintien, le calage inférieur, et l'orientation de la tête de montre 300 et qui est enfichable par des pieds sur une semelle en matériau résilient 921, un premier élément résilient latéral 933 agencé pour maintenir et amortir la glace et le fond de la tête de montre 300, et un deuxième élément résilient latéral 932 agencé pour se loger dans une chambre 33 et comprimer le premier élément résilient latéral 933 autour de chaque tête de montre 300.

Plus particulièrement, la boîte 1 comporte, pour son logement dans chaque chambre 33, un tel deuxième élément résilient latéral 932 qui comporte plusieurs profils creux, un premier élément résilient latéral 933 comportant le même nombre de réceptacles, et un plateau de calage 931 avec le même nombre d'alvéoles de calage, et comporte encore un élément résilient supérieur 80, 83, avec le même nombre d'appuis. Les figures illustrent un exemple avec des rangées agencées pour recevoir cinq têtes de montres 300.

Plus particulièrement, chaque plateau de calage 931 et au moins chaque premier élément résilient latéral 933 sont agencés pour orienter une surface d'appui 301 d'une tête de montre 300, notamment située entre deux cornes de la tête de montre 300 sur l'exemple non limitatif de la figure 49, pour coopérer en appui avec un support de mesure 500.

Plus particulièrement, au moins le cadre 90 comporte des marquages d'identification du côté cadran 95 (repère C) ou du côté fond 96 (repère F) des calottes 200 ou des têtes de montre 300.

Plus particulièrement, la boîte 1 comporte des détrompeurs mécaniques pour assurer un positionnement uniforme du côté cadran et du côté fond des calottes 200 ou des têtes de montre 300. Avantageusement, la boîte 1 comporte, sur certains de ses éléments constitutifs des pictogrammes ou des moulages en bas-reliefs 94, 97, 98, permettant à l'utilisateur de distinguer facilement : l'usage pour des calottes 200 ou pour des têtes de montres 300, le côté cadran et le côté fond, la position de la couronne ou d'autres éléments des mouvements 400.

Le dispositif 100 selon l'invention comporte avantageusement des supports de mesure 500 qui sont agencés pour canaliser le signal vibratoire émis par un mouvement 400 vers un capteur acoustique 510. Plus particulièrement, tel que visible sur les figures 49, 50, 51, 57, 58, chaque support 500 comporte un pavillon 501, de préférence à symétrie de révolution, et similaire à une cloche avec un profil intérieur conique ou évolutif, se resserrant vers une zone massive 502 constituant un concentrateur disposé au-dessus d'un socle 503 recevant le capteur 510. Ce pavillon présente, à son côté le plus ouvert, un diamètre extérieur DE, inférieur aux entre-cornes des boîtes de montre 300 à traiter dans la boîte 1, et un diamètre intérieur DI supérieur au diamètre des couronnes des mouvements 400 enfermés dans les calottes 200 à traiter par la boîte 1, ces couronnes venant en contact avec la surface d'appui intérieure 511 du pavillon 501. Une gorge 504 permet le passage d'un câble 520 ou similaire relié à au moins un module électronique 51. Le socle 503 est avantageusement logé dans une gorge 48 que comporte une semelle en matériau résilient 921, et coincé par un bourrelet 478 qui assure son maintien. Cette même semelle 921 comporte aussi une gorge 49 pour le passage du câble 920, et avantageusement un rétrécissement 490 faisant pince pour immobiliser ce câble 520.

Plus particulièrement, chaque capteur interne 510 est un capteur piézo, et chaque module électronique 51 est agencé pour émettre et/ou recevoir des signaux infra-rouges et/ou d'autres signaux pour le déclenchement de moyens de manipulation 101 pour le remuage d'au moins une boîte et l'armage de remontoirs automatiques que comportent les mouvements d'horlogerie 400 contenus dans la boîte 1. De façon préférée, des moyens de pilotage 110 externe à la boîte 1 activent ainsi le module électronique 51 de la boîte, qui envoie ses informations en retour.

Plus particulièrement, ces moyens de manipulation 101 comportent au moins un manipulateur, qui est agencé pour manipuler, notamment par l'intermédiaire d'au moins un préhenseur 105, au moins une telle boîte 1, que comporte ce dispositif 100. Un tel manipulateur 101 ou préhenseur 105 est agencé pour coopérer avec des moyens de préhension 12, 22, 32, que comporte chaque boîte 1.

Tel que visible sur la figure 58, le dispositif 100 comporte avantageusement des moyens de détection 109, qui sont agencés pour recueillir les informations du capteur interne 510 et/ou d'au moins un module électronique 51, et piloter chaque manipulateur 101 en conséquence.

Plus particulièrement, le manipulateur 101 comporte au moins un capteur externe 102 et/ou un outillage 103, qui est agencé pour être inséré au travers d'ouvertures d'une boîte 1, et qui est agencé pour effectuer une mesure et/ou un réglage sur une pièce d'horlogerie 400 logée dans un compartiment de la boîte 1.

Plus particulièrement, un capteur externe 102 est un microphone, ou une caméra, ou un capteur de vibrations par contact.

Plus particulièrement, un outillage 103 est un outillage mécanique, ou magnétique, ou autre.

Plus particulièrement, le manipulateur 101 comporte autant de capteurs externes 102 et/ou outillages 103 qu'une boîte 1 comporte de compartiments. Notamment le manipulateur 101 est un robot multi-axes, apte à simuler toutes les positions de porter dans l'espace, et pas seulement les positions usuelles de contrôle chronométrique, mais aussi n'importe quelle position réaliste dans l'espace. Selon l'agencement, le même manipulateur 101, ou bien avantageusement un autre manipulateur connexe 104, comporte un bras d'extrémité lequel comporte une tête munie de ces différents capteurs externes 102 ou outillages 103, pour permettre une intervention simultanée sur toutes les pièces d'horlogerie 1000 que comporte une boîte 1 particulière. Un tel manipulateur 101 ou 104 peut ainsi, selon le contrôle à effectuer, mettre en oeuvre une tête équipée de capteurs externes 102, ou bien une tête équipée d'outillages 103, ou une tête mixte équipée à la fois de capteurs externes 102 et d'outillages 103, ou autre.

Plus particulièrement, le manipulateur 101 est agencé pour manipuler chaque boîte 1 au moins dans différentes positions de contrôle et/ou de réglage chronométrique, sous différentes conditions physiques: à différentes températures, à des taux d'humidité différents, sous des pressions ou dépressions différentes, ou encore soumise à des vibrations, ou à des flux gazeux ou liquides, ou autres. Bien sûr, ces opérations peuvent être réalisées non seulement dans des positions particulières, mais aussi au cours de mouvements programmés entre différentes positions dans l'espace.

Le dispositif 100, ou le manipulateur 101 qu'il comporte, comporte des moyens de pilotage 110, qui sont agencés pour gérer ses mouvements dans l'espace, ainsi que la durée des contrôles et/ou des réglages dans les différentes positions occupées par chaque boîte 1, et/ou lors des différents mouvements imprimés à cette boîte 1. Bien sûr, le manipulateur 101 peut aussi être agencé pour manipuler plusieurs boîtes 1 à la fois.

Plus particulièrement, le dispositif 100 comporte des moyens de manoeuvre, qui sont agencés pour effectuer l'ouverture et la fermeture des couvercles 10 par rapport aux fonds 20, pour effectuer des opérations de contrôle sous champ magnétique, et/ou de mise sous pression/dépression, et/ou des opérations de contrôle d'étanchéité, et/ou des opérations de gravure, et/ou de lavage, ou autre. Ces moyens de manoeuvre peuvent être des manipulateurs 101 ou 104, ou d'autres moyens de manipulation automatisés. Ils coopèrent avec des encoches ou des ergots 12, 22, 32, que comportent respectivement le couvercle 20, le fond 10, la ceinture 30.

Le dispositif 100 comporte avantageusement des moyens de lecture d'éléments d'identification que comportent les boîtes 1, et des moyens de détection de position dans l'espace d'éléments d'indexage que comportent également les boîtes 1. Ainsi le manipulateur 101 dispose de toutes les informations relatives aux boîtes 1, à leur position, à leur contenu, et les moyens de pilotage 110 sont de préférence prévus pour être interfacés avec des moyens de gestion de production pour assurer la traçabilité des boîtes 1 et de leur contenu.

L'invention concerne encore un procédé de contrôle et/ou de réglage d'un mouvement d'horlogerie 400 avec un tel dispositif 100, selon lequel:
- (2000) on insère ledit mouvement 400 dans une calotte 200 adaptée, ou on l'assemble au sein d'une tête de montre 300;
- (2100) on se munit d'une boîte 1 qu'on équipe des éléments résilients inférieurs adaptés, selon le cas, à la réception de calottes 200, ou de têtes de montres 300 d'un modèle donné, et du ou des éléments résilients supérieurs 80, 83, adaptés;
- (2200) on dépose chaque calotte 200, ou respectivement chaque tête de montre 300, dans un compartiment de la boîte 1, et on l'entoure des éléments résilients adéquats;
- (2300) on referme le couvercle 10 de la boîte 1 en compression des éléments résilients, et on plaque chaque calotte 200, ou respectivement chaque tête de montre 300, en appui sur un support de mesure 500, sur un chant de la calotte 200 ou respectivement de la tête de montre 300;
- (2400) on effectue les cycles de mesure préconisés, et on manipule la boîte 1 dans différentes positions dans l'espace;
- (2500) pour chacune de ces positions, on effectue au moins une opération de contrôle et/ou de réglage du mouvement d'horlogerie 400 au moyen d'un capteur externe 102 communiquant avec un capteur interne 510 au travers d'un circuit imprimé 51, et/ou au moyen d'un outillage 103.

Plus particulièrement, on manipule la boîte 1 dans différentes positions de contrôle et/ou de réglage chronométrique, et on effectue, dans chaque position, le contrôle et/ou le réglage du mouvement d'horlogerie 400.

Plus particulièrement encore, on équipe le mouvement d'horlogerie 400 de moyens de réglage internes adaptés pour coopérer avec des moyens de réglage externes non intrusifs, notamment utilisant un laser pour modifier des paramètres mécaniques d'un oscillateur que comporte ce mouvement d'horlogerie 400.

Plus particulièrement encore, on effectue en simultané le contrôle et/ou le réglage d'une pluralité de mouvements d'horlogerie 400, chacun enfermé dans un compartiment d'une même boîte 1.

L'invention permet de disposer de boîtes universelles pour effectuer le traitement de calottes ou de têtes de montres. En effet, les boîtes peuvent comporter des éléments standardisés: fond, cadre, couvercle. Les ceintures peuvent être différenciées selon les opérations à effectuer sur les calottes ou têtes de montre; selon le cas, elles peuvent comporter des ouvertures latérales 390, facilement obturables, ou encore être complètement fermées sur les côtés. L'obturation latérale est utile pour isoler une boîte des boîtes voisines, car il ne faut pas que l'activation d'une boîte donnée par un signal infra-rouge déclenche aussi l'activation de boîtes voisines, ce qui n'est pas désiré. En revanche, une variante avec ouverture latérale permet l'introduction d'un outil tel qu'une pince ou autre. Ces éléments de structure peuvent être fabriqués en matière plastique injectée, voire en mousse plastique dure comme un polypropylène expansé, ou similaire.

Les éléments de structure comportent des encoches ou des ergots 12, 22, 32, pour leur préhension, ils comportent aussi des pieds 17, 271, 37, et des logements 170, 270, 370, 371, aussi bien pour l'empilage interne au sein d'une boîte, que pour l'empilage entre boîtes. Certains de ces pieds sont des tenons détrompeurs 39, coopérant avec des logements détrompeurs 190, garantissant la bonne orientation des constituants. Le nombre des encoches, ergots, pieds, sur chaque face peut aussi être différent, ce qui assure un détrompage efficace. Ces pieds permettent encore de protéger les éléments résilients de la poussière, en particulier les éléments résilients supérieurs souvent fixés sous les couvercles, quand les éléments de structure concernés sont posés sur un plan de travail. Les positions horlogères sont repérées sur les boîtes et leurs éléments de structure.

Les éléments résilients sont standardisés pour le traitement des calottes, qui sont extérieurement toutes identiques, et permettent de présenter l'extrémité de la couronne à une cote fixe parfaitement connue. Les éléments résilients pour les têtes de montre peuvent être adaptés en différentes grosseurs, mais avec un faible nombre de modèles différents, ce qui facilite la logistique de stockage et de distribution.

Dans le cas des calottes comme dans celui des têtes de montre, les boîtes offrent un référentiel géométrique interne unique, les positions de supports de mesure sont figées, et l'agencement intérieur des boîtes permet de garantir une orientation et une position parfaites des calottes et des têtes de montre. Naturellement ce référentiel géométrique interne dépend de la forme des cadres, qu'il est facile de modifier, ces cadres pouvant être réalisés de façon très économique en tôle étampée.

Il est facile d'utiliser ces boîtes pour les contrôles dans les positions standardisées exigées par les organismes de contrôle et les règles internes du fabricant. L'emploi de marquages à l'extérieur des boîtes, par codes-barres ou similaire, permet de distinguer le côté fond et le côté cadran des mouvements, et les positions 3 heures et 9 heures.

L'utilisation des semelles en matériau résilient souple permettant le rattrapage de jeu permet l'amortissement des vibrations et limite les perturbations de voisinage entre les mouvements contenus dans la boîte; de plus elle garantit l'isolation électrique. En particulier, tous les capteurs piézo sont isolés les uns des autres, ce qui est essentiel pour une mesure de qualité.

Le support de mesure particulier mis en oeuvre par l'invention offre, outre l'avantage d'une mesure de qualité, beaucoup plus fiable qu'un palpage sur une glace ou un fond de boîte de montre, une polyvalence appréciable puisqu'il convient à la fois aux calottes et aux têtes de montre; dans ce dernier cas, l'appui entre cornes est avantageux, et permet de ne pas toucher des surfaces d'aspect de la tête de montre.

## Revendications

1. Dispositif (100) de contrôle de pièce d'horlogerie, comportant au moins une boîte (1) agencée pour la réception de calottes (200) et/ou de têtes de montre (300), chaque dite calotte (200) renfermant un mouvement d'horlogerie (400) dont un organe de commande (410) est saillant par rapport à ladite calotte (200), chaque dite tête de montre (300) renfermant un tel mouvement d'horlogerie (400), chaque dite boîte (1) comportant au moins, amovibles et empilables l'un sur l'autre, un fond (20), un cadre (90) comportant au moins un support de mesure (500) agencé pour constituer un appui inférieur d'une dite calotte (200) ou d'une dite tête de montre (300), et une partie supérieure comportant au moins un couvercle (10) muni d'au moins un élément de verrouillage (16) agencé pour coopérer de façon complémentaire avec une structure de verrouillage (23) que comporte ledit fond (20) dans une position de fermeture et de verrouillage de ladite boîte (1) dans laquelle position de fermeture et de verrouillage au moins un élément résilient supérieur (80, 83) intercalé entre ledit cadre (90) et ledit couvercle (10) est comprimé pour maintenir chaque dite calotte (200) et/ou chaque dite tête de montre (300) que renferme ladite boîte (1), **caractérisé en ce que** chaque dit support de mesure (500) est supporté par une semelle en matériau résilient souple permettant le rattrapage de jeu (921) et est sans contact direct avec ledit cadre (90) ni avec ledit fond (10) et est agencé pour porter au moins un capteur interne (510) agencé pour écouter la marche d'un dit mouvement d'horlogerie (400) renfermé dans une dite calotte (200) ou une dite tête de montre (300) dans ladite position de fermeture et de verrouillage où ledit organe de commande (410) ou respectivement ladite tête de montre (300) est en appui sur ledit support de mesure (500), sur un chant dudit organe de commande (410) ou respectivement de ladite tête de montre (300), et **en ce que** chaque dit mouvement d'horlogerie (400) contenu dans ladite boîte (1) est isolé phoniquement des autres dits mouvements d'horlogerie (400) que comporte ladite boîte (1) par d'autres éléments résilients (60; 70; 80; 922; 931; 932; 933) que comporte ladite boîte (1).

2. Dispositif (100) de contrôle et/ou de réglage de pièce d'horlogerie selon la revendication 1, **caractérisé en ce que** certains dits éléments résilients (60; 70; 80; 922; 933) constituent ou comportent des réceptacles agencés pour entourer une dite calotte (200) ou une dite tête de montre (300) en la séparant des dites calottes (200) ou des dites têtes de montre (300) voisines, au moins au niveau du côté fond et du côté cadran dudit mouvement d'horlogerie (400) que renferme ladite calotte (200) ou ladite tête de montre (300).

3. Dispositif (100) de contrôle et/ou de réglage de pièce d'horlogerie selon la revendication 1 ou 2, **caractérisé en ce que** certains dits éléments résilients (922; 931; 933) sont agencés pour positionner angulairement une dite calotte (200) ou une dite tête de montre (300) par rapport à un dit support de mesure (500), dans un plan perpendiculaire à un plan principal défini par ledit cadre (90).

4. Dispositif (100) de contrôle et/ou de réglage de pièce d'horlogerie selon l'une des revendications 1 à 3, **caractérisé en ce que** certains dits éléments résilients (932; 933; 80; 83) sont agencés pour coiffer d'autres dits éléments résilients (922; 931; 933; 932) pour enserrer au plus près chaque dite calotte (200) ou chaque dite tête de montre (300) dans ladite position de fermeture et de verrouillage.

5. Dispositif (100) de contrôle et/ou de réglage de pièce d'horlogerie selon l'une des revendications 1 à 4, **caractérisé en ce que** chaque dit élément résilient (60; 70; 80; 921; 922; 931; 932; 933; 80; 83) que comporte ladite boîte (1) est en matériau résilient souple permettant le rattrapage de jeu, ou comporte du matériau résilient de chaque côté destiné à être en contact avec une dite calotte (200) ou une dite tête de montre (300).

6. Dispositif (100) de contrôle et/ou de réglage de pièce d'horlogerie selon l'une des revendications 1 à 5, **caractérisé en ce que** ladite partie supérieure comporte au moins une ceinture (30) amovible et agencée pour être empilée entre ledit fond (20) et ledit couvercle (10), ladite ceinture (30) comportant au moins une chambre (33) agencée pour entourer directement ou indirectement une pluralité de dites calottes (200) ou de dites têtes de montre (300) isolées des parois de ladite chambre (33) par au moins un dit élément résilient (922; 931; 932; 933).

7. Dispositif (100) de contrôle et/ou de réglage de pièce d'horlogerie selon l'une des revendications 1 à 6, **caractérisé en ce que** ladite structure de verrouillage (23) que comporte ledit fond (20) comporte des colonnes qui traversent au moins un module électronique (51) agencé pour être fixé sur ledit fond (20), et **en ce que** ledit fond (20) comporte au moins une fenêtre (24) agencée pour le raccordement de circuits externes d'échange de données avec ledit au moins un module électronique (51), et pour le raccordement de circuits externes d'alimentation de moyens de stockage d'énergie (52) que comporte au moins un dit module électronique (51).

8. Dispositif (100) de contrôle et/ou de réglage de pièce d'horlogerie selon les revendications 6 et 7, **caractérisé en ce que** ladite au moins une ceinture (30) comporte au moins un capot (34) pour l'isolation et la protection desdits moyens de stockage d'énergie (52) fixés dans un compartiment (53) porté par ledit cadre (90) ou par au moins un dit module électronique (51).

9. Dispositif (100) de contrôle et/ou de réglage de pièce d'horlogerie selon l'une des revendications 1 à 8, **caractérisé en ce que** ladite semelle en matériau résilient (921) comporte un réseau de premiers trous (45) agencés pour recevoir des clips élastiques (91) agencés pour coopérer avec un réseau de trous de fixation (9210) que comporte ledit cadre (90), et un réseau de deuxièmes trous (46) faisant face à des passages (9220) que comporte ledit cadre (90), lesdits deuxièmes trous (46) étant agencés pour recevoir des pieds (9221) que comportent certains desdits éléments résilients (922; 931; 932; 933).

10. Dispositif (100) de contrôle et/ou de réglage de pièce d'horlogerie selon l'une quelconque des revendications 1 à 9, **caractérisé en ce que** ledit dispositif (100) comporte des dites calottes (200) adaptées à toutes les dites boîtes (1) que comporte ledit dispositif (100), et **caractérisé en ce que**, pour la réception de chaque dite calotte (200), ladite boîte (1) comporte un dit réceptacle inférieur (60) qui est un nid (922) résilient enfichable sur une dite semelle en matériau résilient (921) et comportant intérieurement des empreintes femelles correspondant à une partie du contour extérieur de plateaux extérieurs plans (218, 238) délimitant ladite calotte (200), avec des appuis agencés pour coopérer avec des surfaces de références planes (240P) que comportent les chants desdits plateaux extérieurs plans (218, 238), lesdits nids (922) comportant des lames élastiques à bec agencées pour maintenir emprisonnée une dite calotte (200) en appui sur un dit support de mesure (500) au niveau de l'extrémité distale (411) d'un dit organe de commande (410) d'un dit mouvement (400) enfermé dans ladite calotte (200), dans une position de mesure dans laquelle une direction radiale (DR) dudit organe de commande (410) est alignée avec ledit support de mesure (500).

11. Dispositif (100) de contrôle et/ou de réglage de pièce d'horlogerie selon la revendication 6 et l'une quelconque des revendications 1 à 9, **caractérisé en ce que**, pour la réception de chaque dite tête de montre (300), ledit dispositif (100) comporte au moins un élément résilient inférieur (70) qui comporte un plateau de calage (931) agencé pour le maintien, le calage inférieur, et l'orientation de ladite tête de montre (300), un premier élément résilient latéral (933) agencé pour maintenir et amortir la glace et le fond de ladite tête de montre (300), et un deuxième élément résilient latéral (932) agencé pour se loger dans une dite chambre (33) et comprimer ledit premier élément résilient latéral (933).

12. Dispositif (100) de contrôle et/ou de réglage de pièce d'horlogerie selon la revendication 11, **caractérisé en ce que** ledit dispositif (100) comporte, pour son logement dans chaque dite chambre (33), un dit deuxième élément résilient latéral (932) qui comporte plusieurs profils creux, un dit premier élément résilient latéral (933) comportant le même nombre de réceptacles, et un dit plateau de calage (931) avec le même nombre d'alvéoles de calage, et comporte encore un dit élément résilient supérieur (80; 83) avec le même nombre d'appuis.

13. Dispositif (100) de contrôle et/ou de réglage de pièce d'horlogerie selon la revendication 11 ou 12, **caractérisé en ce que** chaque dit plateau de calage (931) et au moins chaque dit premier élément résilient latéral (933) sont agencés pour orienter une surface d'appui (301) d'une dite tête de montre (300), située entre deux cornes de ladite tête de montre (300), pour coopérer en appui avec un dit support de mesure (500).

14. Dispositif (100) de contrôle et/ou de réglage de pièce d'horlogerie selon l'une des revendications 1 à 13, **caractérisé en ce qu'**au moins ledit cadre (90) comporte des marquages d'identification du côté cadran (95) ou du côté fond (96) desdites calottes (200) ou desdites têtes de montre (300), et/ou **en ce que** ladite boîte (1) comporte des détrompeurs mécaniques pour assurer un positionnement uniforme du côté cadran (95) et du côté fond (96) desdites calottes (200) ou desdites têtes de montre (300).

15. Dispositif (100) de contrôle et/ou de réglage de pièce d'horlogerie selon la revendication 7 et l'une des revendications 1 à 14, caractérisé en ce chaque dit capteur interne (510) est un capteur piézo, et en ce que chaque dit module électronique (51) est agencé pour émettre et/ou recevoir des signaux infra-rouges et/ou d'autres signaux pour le déclenchement de moyens de manipulation (101) pour le remuage d'au moins une dite boîte et l'armage de remontoirs automatiques que comportent lesdits mouvements d'horlogerie (400) contenus dans ladite boîte (1).

16. Procédé de contrôle et/ou de réglage d'un mouvement d'horlogerie (400) avec un dispositif (100) selon une des revendications 1 à 15, selon lequel :
- (2000) on insère ledit mouvement (400) dans une dite calotte (200) adaptée, ou on l'assemble au sein d'une dite tête de montre (300);
- (2100) on se munit d'une dite boîte (1) qu'on équipe des éléments résilients inférieurs adaptés, selon le cas, à la réception de dites calottes (200), ou de dites têtes de montres (300) d'un modèle donné, et du ou des éléments résilients supérieurs adaptés;
- (2200) on dépose chaque dite calotte (200), ou respectivement chaque dite tête de montre (300), dans un compartiment de ladite boîte (1), et on l'entoure des éléments résilients adéquats;
- (2300) on referme ledit couvercle (10) de ladite boîte (1) en compression des éléments résilients, et on plaque chaque dite calotte (200), ou respectivement chaque dite tête de montre (300), en appui sur un dit support de mesure (500), sur un chant de ladite calotte (200) ou respectivement de ladite tête de montre (300);
- (2400) on effectue les cycles de mesure préconisés, et on manipule ladite boîte (1) dans différentes positions dans l'espace;
- (2500) pour chacune de ces positions, on effectue au moins une opération de contrôle et/ou de réglage dudit mouvement d'horlogerie (400) au moyen d'un capteur externe (102) communiquant avec un capteur interne (510) au travers d'un circuit imprimé (51), et/ou au moyen d'un outillage (103).
